# EUROPÄISCHE PATENTSCHRIFT

(11) **EP 0 513 597 B1**
(45) Veröffentlichungstag und Bekanntmachung des Hinweises auf die Patenterteilung: **25.10.1995**
(21) Anmeldenummer: 92107381.3
(22) Anmeldetag: 30.04.1992
(51) Int. Cl.: F02M 51/00, F02M 69/46

(54) **Verfahren zur Herstellung einer Steuerleiste**
Method of manufacturing a connector block
Procédé de fabrication d'un bloc de connexion

(30) Priorität: 17.05.1991 DE 4116326; 20.07.1991 DE 4124201
(43) Veröffentlichungstag der Anmeldung: 19.11.1992
(73) Patentinhaber: FILTERWERK MANN & HUMMEL GMBH, D-71631 Ludwigsburg (DE)
(72) Erfinder: Blessing, Heinz, W-7153 Weissach im Tal (DE); Müller, Manfred, W-7149 Freiberg (DE); Schraudolf, Joachim, W-7100 Heilbronn (DE)
(74) Vertreter: Voth, Gerhard, Dipl.-Ing.

(56) Entgegenhaltungen:
- EP-A- 0 278 229
- EP-A- 0 306 739
- US-A- 4 570 601
- US-A- 4 950 171

## Beschreibung

Die Erfindung betrifft ein Verfahren zur Herstellung einer Steuerleiste nach dem Oberbegriff des Anspruchs 1.

Derartige Steuerleisten sind bekannt, zum Beispiel als Kontaktleiste, die lediglich durch zwei stromführende Kabel mehrere Einspritzventile im Verbund steuern kann, in der EP-A-306 739, die den nächstkommenden Stand der Technik bildet. Will man derartige Kontaktleisten, zum Beispiel zur Einzelansteuerung von Einspritzdüsen mehrzylindriger Brennkraftmaschinen verwenden, so ist daran nachteilig, daß man sowohl bei der Montage als auch bei der Wartung sehr viele Kabel, die zur Ansteuerung notwendig wären, beschwerlich im Wege hat.

Man könnte nun einen umständlich zu handhabenden Kabelbaum vormontieren und von Hand verlegen. Dies ist aber einmal kostenaufwendig in der Herstellung; es würde die Kontaktleiste daher verteuern. Es wäre aber auch beim häufigeren Öffnen und Schließen, wie das bei der Wartung und Reparatur der Fall ist, unpraktisch.

Es ist somit Aufgabe der Erfindung, ein Verfahren zur Herstellung einer Kontaktleiste der eingangs genannten Art dahingehend zu verbessern, daß die oben genannten Nachteile vermieden werden und eine Steuerleiste geschaffen wird, die einfacher und billiger ist, in Herstellung und Wartung, und im Vergleich einen zuverlässigen Einzelsteuerungsbetrieb gestattet.

Erfindungsgemäß wird diese Aufgabe dadurch gelöst, daß ein Verfahren zur Herstellung der Steuerleiste gemäß den Merkmalen des Anspruchs 1 geschaffen wird.

Vorteilhafte Weiterbildungen der Erfindung ergeben sich aus den abhängigen Ansprüchen.

Ein Ausführungsbeispiel der Erfindung und ihrer vorteilhaften Weiterbildung wird im folgenden unter Bezugnahme auf die beigefügten Zeichnungen näher beschrieben. Es stellen dar:
- Fig. 1: eine Seitenansicht eines Ausführungsbeispiels;
- Fig. 2: einen Schnitt entlang der Linie II-II in Fig. 1,
- Fig. 3: eine Draufsicht ähnlich Fig. 1
- Fig. 4: Ausführungsbeispiel der Kontaktierung mittels Federelementen
- Fig. 5: Ausführungsbeispiel der Kontaktierung mittels flexibler Litze.

Eine aus Kunststoff hergestellte Steuerleiste 1, die als multifunktionales Teil sowohl eine Einspritzventilaufnahme 2 besitzt, und die gleichzeitig mit Hilfe leitender Elemente 3, die Steuerung erwähnter Einspritzventile übernimmt, dient auch als Schutzkappe der in beliebiger Anzahl, zum Beispiel auf einem Kraftstoffrohr aus Kunststoff vorzusehenden Einspritzventile, wobei Dichtung 4 für hohe Betriebssicherheit der elektrischen Teile sorgt und Verschmutzung und resultierende Kriechströme verhindert.

Die in Kunststoffkompaktbauweise gefertigte Steuerleiste 1 ermöglicht mit Hilfe der einen Steckerleiste 5 bei Wartung und Montage eine Einhandbedienung und somit das Auswechseln der Einspritzventile mit der anderen Hand.

Die Einspritzventile sind schwimmend gelagert, um eine einwandfreie Funktion zu gewährleisten. Der größere Querschnitt der leitenden Elemente 3 garantiert geringere Spannungsverluste.

Zur einfacheren Herstellung der Steckerleiste 1 sind die leitenden Elemente 3 zunächst mit Montagehilfen 6 versehen. Die Montagehilfen 6 werden in diesem Anwendungsbeispiel vor der Fertigstellung der Steuerleiste 1 wieder entfernt.

Zur Einhandmontage ist die Steuerleiste 1 mit einer Zentriervorrichtung 7 ausgestattet. Die elektrische Verbindung zur Einspritzventilaufnahme 2 erfolgt im Anwendungsbeispiel über elektrische Kontaktzapfen 8, in Verbindung mit entweder flexiblen Litzen 10 oder Federelementen 11.

Benötigte man früher eine Vielzahl von Einzelteilen, um die Ansteuerung der Ventile wie im Anwendungsbeispiel einzeln erfolgen zu lassen, so stellt Steuerleiste 1 mit all ihren Funktionen nur ein einziges Teil dar. Im Anwendungsbeispiel sind die leitenden Elemente 3 durch den Gehäusekunststoff 9 elektrisch isoliert.

## Patentansprüche

1. Verfahren zur Herstellung einer Steuerleiste (1), insbesondere für Einspritzventile einer Brennkraftmaschine in Kraftstoffleitungen aus Kunststoff, wobei die Steuerleiste (1) in Kunststoffkompaktbauweise gefertigt wird und wenigstens zwei leitende Elemente (3) enthält, dadurch gekennzeichnet, daß die leitenden Elemente (3) zunächst mit Montagehilfen (6) versehen sind, die vor der Fertigstellung der Steuerleiste (1) wieder entfernt werden und daß die leitenden Elemente (3) im Gehäusekunststoff (9) der Steuerleiste (1) eingebettet werden und dadurch elektrisch isoliert werden.

2. Verfahren zur Herstellung einer Steuerleiste (1) nach Anspruch 1 dadurch gekennzeichnet, daß die Steuerleiste mit elektrischen Kontaktzapfen (8) versehen wird, welche insbesondere zur elektrischen Verbindung mit den Einspritzventilen mit einer flexiblen Litze (10) oder mit starren Federelementen (11) verbunden sein können.

3. Verfahren zur Herstellung einer Steuerleiste (1) nach Anspruch 2, dadurch gekennzeichnet, daß in der Steuerleiste Einspritzventile integriert werden.

4. Verfahren zur Herstellung einer Steuerleiste (1) nach Anspruch 2, dadurch gekennzeichnet, daß die Verbindung der Steuerleiste mit in einer Kraftstoffleitung integrierten Einspritzventilen als Steckverbindung ausgebildet wird.

5. Verfahren zur Herstellung einer Steuerleiste (1) nach Anspruch 1, dadurch gekennzeichnet, daß die als leitende Elemente Kabel verwendet werden.

6. Verfahren zur Herstellung einer Steuerleiste (1) nach Anspruch 1, dadurch gekennzeichnet, daß als leitende Elemente geätzte oder gedruckte oder gestanzte Elemente verwendet werden, welche insbesondere aus einem Halbzeug gefertigt sein können.

7. Verfahren zur Herstellung einer Steuerleiste (1) nach Anspruch 1, dadurch gekennzeichnet, daß die leitenden Elemente oberflächlich behandelt werden.

8. Verfahren zur Herstellung einer Steuerleiste nach Anspruch 3, dadurch gekennzeichnet, daß die in der Steuerleiste integrierten Einspritzventile schwimmend oder dämpfend gelagert werden.

9. Verfahren zur Herstellung einer Steuerleiste nach einem oder mehreren der vorgenannten Ansprüche, dadurch gekennzeichnet, daß die leitenden Elemente zentral zu einer Steckerleiste (5) zusammengeführt werden.

10. Verfahren zur Herstellung einer Steuerleiste nach einem oder mehreren der vorgenannten Ansprüche, dadurch gekennzeichnet, daß die Steckerleiste zur Unterstützung der Einhandmontage mit einer Zentriervorrichtung (7) versehen wird.

## Claims

1. Method of producing a control bar (1), more especially for injection valves of an internal combustion engine in fuel lines formed from plastics material, the control bar (1) being manufactured in a high-density type of plastics material construction and including at least two conductive elements (3), characterised in that the conductive elements (3) are initially provided with assembly supports (6), which are removed prior to completion of the control bar (1), and in that the conductive elements (3) are embedded in the plastics material housing (9) of the control bar (1) and are electrically insulated thereby.

2. Method of producing a control bar (1) according to claim 1, characterised in that the control bar is provided with electrical contact pins (8), which may be connected to a flexible strand (10) or to rigid resilient elements (11), more especially for the electrical connection with the injection valves.

3. Method of producing a control bar (1) according to claim 2, characterised in that injection valves are incorporated in the control bar.

4. Method of producing a control bar (1) according to claim 2, characterised in that the connection between the control bar and injection valves incorporated in a plastics material line is configured as a plug-in connection.

5. Method of producing a control bar (1) according to claim 1, characterised in that cables are used as the conductive elements.

6. Method of producing a control bar (1) according to claim 1, characterised in that etched or printed or punched elements are used as the conductive elements and may be manufactured, more especially, from a semifinished material.

7. Method of producing a control bar (1) according to claim 1, characterised in that the conductive elements are surface-treated.

8. Method of producing a control bar according to claim 3, characterised in that the injection valves, which are incorporated in the control bar, are mounted in a floating or damping manner.

9. Method of producing a control bar according to one or more of the preceding claims, characterised in that the conductive elements are centrally combined to form a plug bar (5).

10. Method of producing a control bar according to one or more of the preceding claims, characterised in that the plug bar is provided with a centring device (7) to promote one-hand assembly.

## Revendications

1. Procédé de fabrication d'un bloc de connexion (1), en particulier pour des injecteurs d'un moteur à combustion interne dans des conduits de carburant en matière plastique, le bloc de connexion (1) étant fabriqué d'une manière compacte en matière plastique et contenant au moins deux éléments conducteurs (3), procédé caractérisé en ce que les éléments conducteurs (3) sont d'abord pourvus de moyens auxiliaires de montage (6), qui sont enlevés avant la mise en place définitive du bloc de connexion (1) et en ce que les éléments conducteurs (3) sont noyés dans la matière plastique du boîtier (9) du bloc de connexion (1) et sont de cette façon isolés électriquement.

2. Procédé de fabrication d'un bloc de connexion (1) selon la revendication 1, caractérisé en ce que le bloc de connexion est pourvu de broches électriques de contact (8), qui peuvent être reliées en particulier pour assurer une liaison électrique avec les injecteurs par une tresse flexible (10) ou par des éléments rigides élastiques (11).

3. Procédé de fabrication d'un bloc de connexion (1) selon la revendication 2, caractérisé en ce que des injecteurs sont intégrés dans le bloc de connexion.

4. Procédé de fabrication d'un bloc de connexion (1) selon la revendication 2, caractérisé en ce que la liaison du bloc de connexion avec des injecteurs intégrés dans une conduite de carburant est constituée sous la forme d'une liaison à fiche.

5. Procédé de fabrication d'un bloc de connexion (1) selon la revendication 1, caractérisé en ce que l'on utilise des câbles comme éléments conducteurs.

6. Procédé de fabrication d'un bloc de connexion (1), selon la revendication 1, caractérisé en ce que l'on utilise comme éléments conducteurs des éléments gravés ou imprimés ou estampés, qui peuvent être fabriqués en particulier à partir d'un produit semi-fini.

7. Procédé de fabrication d'un bloc de connexion (1), selon la revendication 1, caractérisé en ce que les éléments conducteurs reçoivent un traitement de surface.

8. Procédé de fabrication d'un bloc de connexion selon la revendication 3, caractérisé en ce que les injecteurs intégrés dans le bloc de connexion sont montés de façon flottante ou amortissante.

9. Procédé de fabrication d'un bloc de connexion selon une ou plusieurs des revendications précédentes, caractérisé en ce que les éléments conducteurs sont réunis de façon centrale en une fiche de connexion (5).

10. Procédé de fabrication d'un bloc de connexion selon une ou plusieurs des revendications précédentes, caractérisé en ce que la fiche de connexion est pourvue, pour faciliter le montage à une seule main, d'un dispositif de centrage (7).
